# EUROPÄISCHE PATENTSCHRIFT

(11) **EP 0 887 615 B1**
(45) Veröffentlichungstag und Bekanntmachung des Hinweises auf die Patenterteilung: **08.10.2003**
(21) Anmeldenummer: 98110661.0
(22) Anmeldetag: 10.06.1998
(51) Int. Cl.: F42B 12/22, F42B 14/02

(54) **Drallgeschoss**
Spin stabilised projectile
Projectile stabilisé par rotation

(30) Priorität: 24.06.1997 DE 29710983 U
(43) Veröffentlichungstag der Anmeldung: 30.12.1998
(73) Patentinhaber: Diehl Stiftung & Co., 90478 Nürnberg (DE)
(72) Erfinder: Schleicher, Ulrich, Dr., 91217 Hersbruck (DE)
(74) Vertreter: Diehl Patentabteilung

(56) Entgegenhaltungen:
- EP-A- 0 180 734
- DE-A- 3 148 829
- FR-A- 1 245 379
- FR-E- 5 398
- GB-A- 309 863
- US-A- 2 246 429
- US-A- 3 491 694

## Beschreibung

Die Erfindung bezieht sich auf ein Drallgeschoss nach dem Oberbegriff des Anspruchs 1. Ein solches Geschoß ist aus der DE 3 401 249 C2 bekannt.

Ein Geschoss mit einem vorderen und einem hinteren Führungsring ist aus der DE 31 48 829 A1 bekannt.

Bei einem Geschoss entsprechend der DE 34 01 249 C2 liegt ein splitterbildender Gehäuseabschnitt nach dem Prinzip der projektilbildenden Hohlladung vor. Dieser Gehäuseabschnitt ist durch eine dünne Hülle abgedeckt. Beim Abschuss aus einem gedrallten Waffenrohr besteht die Gefahr, dass sich die Züge des Waffenrohrs in das Geschoss, insbesondere in den splitterbildenden Gehäuseabschnitt einschneiden und diesen beschädigen. Eine ordnungsgemäße Funktion in dem beschädigten Bereich des splitterbildenden Gehäuseabschnittes ist dann nicht mehr gewährleistet.

Ein Sprenggeschoss nach der DE 31 48 829 A1 besitzt an seinem verhältnismäßig langen zylindrischen Abschnitt einen vorderen und einen hinteren Führungsring um das Geschoss im Waffenrohr stabil zu rühren.

Ein Panzergeschoss nach der FR 1 245 379 A besitzt heckseitig ein Dichtungsund Führungsband.

Bei beiden vorgenannten Druckschriften sind die Dichtungs- bzw. Führungsbänder an zylindrischen Gehäuseabschnitten der Geschosskörper angeordnet.

Trotz der heck- und kopfseitig abgerundeten Gehäuseabschnitte einer Mörsermunition nach der EP 0 180 734 A ist das Geschoss weder kopf- noch kopfseitig durch Führungsbänder gestützt. Die Abdichtung und Führung erfolgt am größten Durchmesser des Geschosses durch einen relativ breiten Gehäuseabschnitt.

Der Erfindung liegt die Aufgabe zugrunde, an einem Drallgeschoss Stützelemente vorzusehen, die ein Beschädigen des splitterbildenden Gehäuseabschnittes durch die Züge des Waffenrohrs vermeidet.

Die Erfindung löst dies Aufgabe entsprechend den kennzeichnenden Merkmalen des Anspruches 1. Vorteilhafte Weiterbildungen der Erfindung sind den Unteransprüchen zu entnehmen.

Ein Ausführungsbeispiel der Erfindung ist in der Zeichnung dargestellt. Es zeigt:
- Figur 1: ein Geschoß mit einer teilweise aufgeschnittenen Hülle in einem Waffenrohr und
- Figur 2: einen Querschnitt II-II nach Figur 1.

Ein Geschoß 1 besteht aus einem Geschoßboden 2, einem Führungsband 3 mit einem Durchmesser 17, einem vorderen, schulterförmigen Führungsring 4 mit einem Durchmesser 18, einem splitterbildenden Gehäuseabschnitt 5 und einem Zünder 6. Der splitterbildende Gehäuseabschnitt 5 ist durch eine rohrförmige, dünne Hülle 7 umfangsseitig abgedeckt. Die splitterbildenden, rinnenförmigen Ausnehmungen sind mit 8 bezeichnet und sind Bestandteil eines Gehäuses 16. Das Gehäuse 16 ist mit dem Geschoßboden 2 in geeigneter Weise fest verbunden und weist ogivenseitig ein nicht gezeichnetes Gewinde für den Zünder 6 auf.

Zwischen der Hülle 7 aus Kunststoff oder Metall und einem Feld 9 eines mit Zügen 11 versehenen, gedrallten Waffenrohres 10 besteht ein radialer Abstand 12. Dieser Sicherheitsabstand 12 ist im zylindrischen Bereich des Gehäuseabschnittes 5 gemessen. Dementsprechend weist die dünne Hülle 7 einen Durchmesser 13 auf, der kleiner ist als ein Kaliberdurchmesser 21 des Waffenrohres 10. Die Hülle 7 ist unter allen Umständen zu schützen wegen der verformungsempfindlichen Ausnehmungen 8.

Der vordere Führungsring 4 sitzt auf einem durchmesserverkleinerten Ogivenabschnitt 14 einer Geschoßhülle 19 und besitzt einen, gegenüber dem Durchmesser 21 etwas kleineren Durchmesser 18. Bei einem Durchmesser 21 von 76 mm beträgt der Durchmesser 18 75,8 mm.

Eine stirnseitige, ogivenförmige Anlauffläche 22 in Ringform erlaubt ein problemfreies Einfädeln in das Waffenrohr 10 beim Schuß. Ein ausschließender, heckseitiger zylindrische Bund 23 gewährleistet die Abstützfunktion

Beim dargestellten Durchgang des Geschosses 1 durch das Waffenrohr 10 sind Schrägstellungen des Geschosses 1 im Waffenrohr 10 unvermeidbar. Durch den vorderen Führungsring 4 ist eine Abstützung des Geschosses 1 bei Schrägstellung gewährleistet, so daß die Züge 11 sich nicht in die Hülle 7 einschneiden und damit auch nicht die Ausnehmungen 8 beschädigen können.

Die Abstützfunktion des Führungsringes 4 ist für das Geschoß 1 im Waffenrohr 10 auch dann gegeben, wenn dieser dem Durchmesser 21 des Waffenrohres 10 entspricht oder sogar größer ist. Wesentlich für den Führungsring 4 ist die stabilisierende Stützfunktion bei Schräglage des Geschosses 1 im Waffenrohr.

Besteht der Führungsring 4 aus Kunststoff, so kann sein Durchmesser 18 wegen seiner _{"}schmierenden" Eigenschaft und der guten Verformbarkeit größer sein als der Kaliberdurchmesser 21 bspw. 76,4 mm.

Besteht der Führungsring 4 dagegen aus Metall, wie Kupfer, Weicheisen, so können ungünstige Reibwerte dann auftreten, wenn sein Durchmesser 18 gleich dem Kaliberdurchmesser 21 oder größer ist. Deshalb kommt hier nur ein Durchmesser 18 infrage, der kleiner ist als der Kaliberdurchmesser 21.

Als zusätzliche Sicherung gegen Beschädigung des splitterbildenden Gehäuseabschnittes 5 dient die Hülle 7. Hierzu ist in den splitterbildenden Ausnehmungen 8 ein leichter Kunststoff als Schaum 20 zwischen der Hülle 7 und dem, die splitterbildenden Ausnehmungen 8 aufweisenden Gehäuse 16 angeordnet.

Bei Detonation eines innerhalb der Geschoßhülle 19 angeordneten Sprengstoffs 25 werden aus dem Hüllenwerkstoff jeder Ausnehmung 8 ein schwerer, energiereicher Splitter entsprechend einer projektilbildenden Ladung gebildet.

Hauptaufgabe des Schaumes 20 ist es eine glatte, zylindrische Hülle 7 zu gewährleisten, sodaß die geforderte Außenballistik des Geschosses 1 gewährleistet ist.

## Patentansprüche

1. Drallgeschoß (1) mit einem splitterbildenden Gehäuseabschnitt (5) und einem heckseitigen Führungsband (3) wobei der Gehäuseabschnitt (5) rinnenförmige Ausnehmungen (8) an einem Gehäuse (16) sowie eine äußere dünne Hülle (7) aufweist
**dadurch gekennzeichnet,**
**daß** das Geschoß einen vorderen Führungs ring (4) aufweist;
**daß** der vordere Führungsring (4) einen etwas kleineren Durchmesser (18) besitzt als das Führungsband (3);
**daß** der vordere Führungsring (4) auf einem Ogivenabschnitt (14) des Geschosses (1) angeordnet ist;
**daß** der Führungsring (4) stirnseitig eine ogivenförmige Anlauffläche (22) mit heckseitigem, etwa zylindrischen Bund (23) aufweist; und **daß** zwischen diesen Ausnehmungen (8) und der äußeren, dünnen Hülle (7) aus Kunststoff oder aus einem Metall ein querschnittsfüllender, leichter Werkstoff, wie Schaum (20) aus einem geeigneten Kunststoff angeordnet ist.

2. Drallgeschoss nach Anspruch 1,
**dadurch gekennzeichnet,**
**dass** der Durchmesser (18) des Führungsringes (4) größer oder gleich oder geringfügig kleiner ist als der auf das Kaliber des Geschosses (1) bezogene Durchmesser (21).

3. Drallgeschoss nach Anspruch 2,
**dadurch gekennzeichnet,**
**dass** der Führungsring (4) aus einem Kunststoff besteht.

4. Drallgeschoss nach Anspruch 2,
**dadurch gekennzeichnet,**
**dass** der Führungsring (4) aus Metall besteht.

## Claims

1. Spinning projectile (1) having a fragment-forming portion (5) of housing, and a driving band (3) at the rear end,
the portion (5) of housing having groove-like recesses (8) on a housing (16), as well as a thin outer casing (7),
**characterized in that**
the projectile has a front rotating band (4);
**in that** the front rotating band (4) has a somewhat smaller diameter (18) than the driving band (3);
**in that** the front rotating band (4) is disposed on a portion (14) of the ogive of the projectile (1); and
**in that** the rotating band (4) has at the front end an ogive-shaped stop face (22) with a somewhat cylindrical collar (23) at the rear end;
and **in that**, between these recesses (8) and the thin outer casing (7) made of plastic or metal, a lightweight material, such as foam (20) made of a suitable plastic material, is disposed in such a way as to fill the cross-section.

2. Spinning projectile according to Claim 1,
**characterized in that**
the diameter (18) of the rotating band (4) is larger or the same or slightly smaller than the diameter (21) corresponding to the calibre of the projectile (1).

3. Spinning projectile according to Claim 2,
**characterized in that**
the rotating band (4) is made of a plastic material.

4. Spinning projectile according to Claim 2,
**characterized in that**
the rotating band (4) is made of metal.

## Revendications

1. Projectile stabilisé par rotation (1) avec une partie de boîtier (5) formant des éclats et une bande de guidage (3) arrière, la partie de boîtier (5) présentant des évidements (8) en forme de goulottes sur un boîtier (16) ainsi qu'une mince enveloppe (7) extérieure, **caractérisé en ce que** le projectile comporte un anneau de guidage avant (4), **en ce que** l'anneau de guidage avant (4) présente un diamètre (18) légèrement plus petit que la bande de guidage (3), **en ce que** la bande de guidage avant (4) est disposée sur un tronçon d'ogive (14) du projectile (1), et **en ce que** la bande de guidage (4) présente en face avant une surface de butée (22) en forme d'ogive avec épaulement (23) arrière légèrement cylindrique, et **en ce qu'**entre ces évidements (8) et la mince enveloppe (7) extérieure en matière plastique ou en métal est disposé un matériau léger, remplissant la section transversale, telle qu'une mousse (20) en une matière plastique appropriée.

2. Projectile stabilisé par rotation selon la revendication 1, **caractérisé en ce que** le diamètre (18) de l'anneau de guidage (4) est supérieur ou égal ou légèrement inférieur au diamètre (21) rapporté au calibre du projectile (1).

3. Projectile stabilisé par rotation selon la revendication 2, **caractérisé en ce que** l'anneau de guidage (4) est constitué d'une matière plastique.

4. Projectile stabilisé par rotation selon la revendication 2, **caractérisé en ce que** l'anneau de guidage (4) est en métal.
